# FASCICULE DE BREVET EUROPEEN

(11) **EP 0 692 624 B1**
(45) Date de publication et mention de la délivrance du brevet: **04.02.1998**
(21) Numéro de dépôt: 95401647.3
(22) Date de dépôt: 07.07.1995
(51) Int. Cl.: F02M 51/06

(54) **Injecteur de carburant "bi-jet" à noyaux et entrefers en parallèle, pour moteur à combustion interne alimenté par injection**
Doppelstrahl-Kraftstoffeinspritzdüse mit parallelen Kernen und Luftspalten für Einspritzbrennkraftmaschinen
Dual jet fuel injection nozzle with parallel cores and air gaps for internal combustion injection engines

(30) Priorité: 12.07.1994 FR 9408645
(43) Date de publication de la demande: 17.01.1996
(73) Titulaire: MAGNETI MARELLI FRANCE, F-92000 Nanterre (FR)
(72) Inventeur: Pontoppidan, Michael, F-92500 Rueil-Malmaison (FR)
(74) Mandataire: Bérogin, Francis

(56) Documents cités:
- EP-A- 0 337 763
- DE-A- 4 115 477
- GB-A- 2 150 978
- US-A- 4 699 323
- PATENT ABSTRACTS OF JAPAN vol. 12 no. 484 (M-776) [3331] ,16 Décembre 1988 & JP-A-63 201366 (HITACHI)

## Description

L'invention se rapporte à un injecteur de carburant, du type dit "bi-jet" pour l'alimentation d'un moteur à combustion interne, en particulier à au moins deux soupapes d'admission par cylindre du moteur, par injection de carburant sélectivement dans l'un ou chacun de deux conduits de collecteur d'admission d'air par cylindre (EP-A-337 763).

L'invention concerne donc le domaine des injecteurs de carburant utilisés dans les moteurs d'automobiles équipés d'une installation d'alimentation en carburant par injection, et l'injecteur selon l'invention trouve avantageusement son application à l'équipement de moteurs à injection munis d'au moins deux soupapes d'admission par cylindre. Dans ces moteurs, afin de satisfaire aux diverses exigences nécessaires pour assurer le bon déroulement de la combustion, et notamment pour contrôler le degré d'homogénéité du mélange air-carburant dans les chambres de combustion et réguler l'accord acoustique du moteur en procurant les performances de couple recherchées, il a été proposé d'alimenter chaque chambre de combustion par plusieurs conduits d'admission d'air, et à la limite autant que la chambre de combustion comporte de soupapes d'admission, de façon à réguler l'alimentation de chaque chambre de combustion par le contrôle de l'ouverture de l'un ou de plusieurs des conduits débouchant en amont des soupapes d'admission de cette chambre.

D'une manière générale, l'adaptation de l'alimentation du moteur en carburant à la charge demandée au moteur nécessite de faire varier les caractéristiques de l'injection de carburant conformément aux besoins définis, sur les moteurs modernes, par un calculateur électronique de contrôle du moteur en fonction de la charge.

Dans le cas particulier des moteurs à deux soupapes d'admission par chambre de combustion, et plus généralement dans le cas des moteurs dont chaque chambre de combustion est alimentée par au moins deux conduits de collecteur d'admission d'air, il est connu de placer un injecteur de carburant dans chacun des conduits d'alimentation de chaque chambre, par exemple dans chacun des deux conduits alimentant respectivement l'une des deux soupapes d'admission de cette chambre, et de commander un premier injecteur, injectant du carburant dans un premier conduit d'alimentation, par exemple alimentant une première soupape, lorsque la charge demandée au moteur est réduite, ou moyenne, ou au ralenti, puis, lorsque la charge demandée est importante, de commander également le deuxième injecteur, injectant du carburant dans le second conduit, qui dérive éventuellement du premier conduit, pour fournir, par exemple à la deuxième soupape d'admission, une quantité de carburant s'ajoutant à celle fournie à la chambre de combustion correspondante par l'alimentation de la première soupape d'admission.

Une telle réalisation a pour inconvénient d'être onéreuse et encombrante, car elle nécessite l'utilisation d'un injecteur par conduit de collecteur, c'est-à-dire de deux injecteurs par chambre de combustion, ainsi qu'un étage de commande par injecteur.

Pour remédier à cet inconvénient, une autre réalisation connue consiste à utiliser, pour chaque chambre de combustion à deux soupapes d'admission, un injecteur bi-jet qui, à charge réduite du moteur, fonctionne en injecteur mono-jet, injectant un jet dans un premier conduit de collecteur d'admission d'air et dirigé vers la première soupape d'admission, puis, à forte charge du moteur, qui fonctionne en injecteur bi-jet, c'est-à-dire délivrant, en plus du premier jet, un second jet de carburant injecté dans le second conduit de collecteur d'admission d'air et dirigé vers la seconde soupape d'admission.

Grâce à un tel injecteur bi-jet, les conditions de formation du mélange combustible dans la chambre de combustion correspondante sont mieux pilotées, en fermant en outre plus ou moins l'un des conduits de collecteur de chaque chambre de combustion par un papillon secondaire, en aval du papillon principal régulant l'alimentation en air du collecteur d'admission, tout en assurant la préparation d'un bon mélange air-carburant.

A cet effet, il a déjà été proposé un injecteur du type bi-jet, à pulvérisation hydraulique assurée par un dispositif mécanique, dont le nez d'injecteur présente deux trous calibrés de sortie de jet de carburant, d'axes divergents l'un par rapport à l'autre et orientés vers les deux conduits de collecteur correspondants, et dont le corps d'injecteur renferme un premier électro-aimant, comportant un premier enroulement de commande, alimenté en courant en tout ou rien, pour déplacer un noyau solidaire en translation d'un premier obturateur par rapport à un premier trou calibré, afin de délivrer un premier jet lorsque le premier obturateur est écarté du premier trou calibré par déplacement du noyau contre une butée, à l'encontre d'un premier ressort de rappel. L'injecteur comprend également un second électro-aimant, co-linéaire au premier, et dont un second enroulement de commande est également alimenté électriquement en tout ou rien, pour déplacer, à l'encontre d'un second ressort de rappel, la butée et le noyau à coulisseau solidaire en translation d'un second obturateur, ainsi écarté du second trou calibré, de sorte à délivrer un second jet par le second trou calibré. L'alimentation de l'enroulement du second électro-aimant permet ainsi de dégager la butée limitant la course du noyau et simultanément de dégager le second trou calibré pour délivrer le second jet en plus du premier. En l'absence de toute alimentation, chacun des deux obturateurs est rappelé, avec le noyau, en position de fermeture du trou calibré correspondant par le ressort de rappel correspondant.

Cet injecteur connu présente certes les avantages précités, mais également l'inconvénient d'avoir un équipage mobile à course importante, car le noyau délimite avec le dispositif de butée à déplacement rectiligne un, respectivement deux entrefers variables qui s'additionnent, ce qui est la cause d'un faible rendement électromagnétique.

Le problème à la base de l'invention est de remédier à cet inconvénient, et l'invention a pour but de proposer un injecteur du type bi-jet à circuit magnétique plus efficace, de structure plus compacte, et qui convienne mieux aux diverses exigences de la pratique.

A cet effet, l'invention propose un injecteur du type bi-jet tel que défini ci-dessus, comprenant un premier obturateur, solidaire en translation d'un premier noyau d'électro-aimant, et rappelé vers une position d'obturation d'un premier trou calibré de sortie par un premier ressort de rappel, à l'encontre duquel le premier obturateur est écarté du premier trou calibré de sortie par l'alimentation électrique d'un enroulement de commande de l'électro-aimant, pour délivrer un premier jet de carburant, et qui se caractérise en ce qu'il comprend de plus un second obturateur, solidaire en translation d'un second noyau d'électroaimant, les deux noyaux étant disposés de sorte qu'ils sont parallèles et définissent avec l'armature de l'électroaimant deux entrefers variables parallèles, le second obturateur étant rappelé vers une position de fermeture du second trou calibré de sortie par un second ressort de rappel, à l'encontre duquel le second obturateur est écarté du second trou calibré de sortie, pour délivrer un second jet de carburant, par l'alimentation électrique du même enroulement de commande avec un second niveau de courant, supérieur à un premier niveau de courant nécessaire pour commander le déplacement du premier obturateur et du premier noyau contre le premier ressort de rappel.

L'injecteur de l'invention permet ainsi de moduler le débit de carburant en faisant varier le nombre des jets de carburant, orientés différemment, en fonction de la charge du moteur, en déplaçant un premier noyau et un premier obturateur contre un premier ressort lorsque l'unique enroulement de commande est alimenté par un premier seuil de courant, pour dégager le trou calibré du premier jet, tandis que le second noyau et le second obturateur sont déplacés contre le second ressort lorsque l'unique enroulement de commande est alimenté par un deuxième seuil de courant, supérieur au premier, par exemple égal au double, pour dégager le trou calibré du second jet.

Avantageusement, les deux noyaux sont coaxiaux avec l'unique enroulement de commande cylindrique, et l'un au moins des noyaux est tubulaire et entoure l'autre, ce qui procure une bonne compacité à l'injecteur, ainsi qu'une bonne efficacité électromagnétique par le fait que les deux entrefers parallèles sont axiaux et courts.

Comme dans les injecteurs connus de ce type, l'un au moins des deux trous calibrés de sortie peut être ménagé dans une pastille tronconique, formant siège, et coopérer avec un obturateur également tronconique et coaxial, mais, avantageusement, l'un au moins des deux trous calibrés de sortie est ménagé dans une pastille plane et coopère avec un obturateur plan, la pastille et l'obturateur plans étant sensiblement perpendiculaires à l'axe de l'enroulement de commande, ce qui améliore encore la compacité axiale de l'injecteur.

Dans un mode de réalisation permettant de réduire les entrefers radiaux et axiaux de l'injecteur, les deux noyaux sont tubulaires, et le noyau central présente un canal central d'alimentation en carburant de l'un au moins des deux trous calibrés de sortie et/ou de logement au moins partiel d'un ressort hélicoïdal de rappel correspondant.

Dans toutes les réalisations d'injecteur selon l'invention, il est avantageux que les deux noyaux soient séparés l'un de l'autre par un élément de guidage axial en un matériau magnétique ancré dans une armature de l'électroaimant, et de perméabilité magnétique et/ou de section choisies de manière que cet élément de guidage soit magnétiquement saturé pour la valeur du premier seuil de courant d'alimentation de l'enroulement. Dans le mode de réalisation avantageux précité, cet élément de guidage est également tubulaire et coaxial, et le ressort de rappel du noyau tubulaire externe est hélicoïdal et au moins partiellement logé dans une chambre annulaire délimitée entre l'élément de guidage et le noyau externe.

Afin de simplifier la fabrication et le montage de l'injecteur, chaque obturateur est avantageusement d'une seule pièce avec le noyau dont il est solidaire en translation, à l'extrémité de ce noyau du côté opposé à l'armature de l'électro-aimant.

Dans la forme de réalisation préférée, le premier noyau, central, loge son ressort de rappel, et est solidaire d'un obturateur plan coopérant avec le premier trou calibré ménagé dans une pastille plane, à l'extrémité d'un embout du nez de l'injecteur, et est entouré du second noyau dont une extrémité tronconique constitue le second obturateur, coopérant avec le second trou calibré de sortie ménagé dans une partie tronconique de l'embout du nez d'injecteur.

D'autres avantages de l'invention apparaîtront à la lecture de la description donnée ci-dessous, à titre non limitatif, d'un exemple préféré de réalisation, décrit en référence à la figure unique annexée, qui représente partiellement et en coupe axiale un injecteur de carburant du type "bi-jet" selon l'invention.

L'injecteur bi-jet partiellement représenté sur la figure unique comprend un corps 1, essentiellement cylindrique de section circulaire, dont l'extrémité destinée à être tournée vers les deux conduits de collecteur d'admission d'air à alimenter en carburant est aménagée en nez d'injecteur 2 ayant la forme d'un embout cylindro-conique coaxial au corps 1 autour de l'axe longitudinal X-X de l'injecteur. Le corps 1 enveloppe un électro-aimant à unique enroulement de commande 3, qui est cylindrique tubulaire d'axe X-X, et entoure une armature interne fixe, partiellement représentée en 4. L'électro-aimant comprend également deux noyaux coaxiaux et tubulaires 5 et 6, dont le premier 5 est un noyau central ou interne entouré par le deuxième 6, ou noyau externe. Les deux noyaux 5 et 6, de forme générale externe cylindrique, délimitent chacun entre l'armature 4 et la face d'extrémité plane en regard sur les noyaux 5 et 6, l'un de deux entrefers variables 7 et 8, qui présentent une faible dimension axiale et sont parallèles l'un à l'autre. Ces deux entrefers 7 et 8 sont ménagés de part et d'autre d'un élément tubulaire 9, en matériau magnétique à perméabilité et/ou à section telles qu'il soit saturé pour la valeur du premier seuil de courant I1 d'alimentation de l'enroulement 3, comme décrit ci-dessous. Cet élément 9, de forme générale cylindrique, a une extrémité axiale qui est ancrée dans l'armature 4, et s'étend entre les noyaux 5 et 6. Cet élément tubulaire 9 constitue un élément de guidage axial des noyaux 5 et 6, dont le premier, ou noyau interne 5 est axialement écarté de l'armature 4 par un premier ressort hélicoïdal de compression 10. Le ressort 10 est essentiellement logé dans le canal central du noyau central tubulaire 5, et prend appui, par une extrémité, contre la partie d'ancrage de l'élément 9 dans l'armature 4, autour d'un canal central 11 de cette armature, qui est un canal d'alimentation en carburant depuis l'entrée (non représentée) de l'injecteur. L'autre extrémité du ressort 10 prend appui contre un épaulement 12 en saillie radiale vers l'intérieur du canal central du noyau central 5. L'extrémité du noyau central 5, du côté opposé à l'armature 4, est d'une seule pièce avec un obturateur plan 13, perpendiculaire à l'axe X-X, et normalement appliqué, par le ressort 10, contre une pastille plane et radiale 14 fermant l'extrémité de l'embout cylindro-conique du nez d'injecteur 2, et dans laquelle est ménagé un premier trou calibré de sortie de jet 15, dont l'axe est incliné de l'intérieur vers l'extérieur de l'injecteur et sur la droite (sur la figure) de l'axe X-X de l'injecteur.

Le noyau tubulaire externe 6 est également normalement écarté axialement de l'armature 4 par un second ressort hélicoïdal de compression 16, dont une extrémité prend appui contre l'armature 4, autour de l'encastrement de l'élément de guidage tubulaire 9 dans l'armature 4, et qui est logé dans une chambre annulaire délimitée entre l'élément 9 et le noyau externe 6, de sorte que l'autre extrémité du second ressort 16 prend appui contre un épaulement radial interne 17 du noyau externe 6. Le second ressort 16 applique ainsi un second obturateur 18, constitué par l'extrémité tronconique du noyau externe 6, du côté opposé à l'armature 4, en position de fermeture d'un second trou calibré de sortie 19, ménagé dans la pastille tronconique et coaxiale 20 raccordant la pastille plane d'extrémité 14 à la paroi cylindrique de l'embout cylindro-conique du nez 2. Le second trou calibré 19 est tel que son axe est incliné de l'intérieur vers l'extérieur de l'injecteur et sur la gauche (sur la figure) de l'axe X-X de l'injecteur, c'est-à-dire du côté opposé à l'axe du premier trou calibré 15, de sorte que les jets sortant par ces trous calibrés 15 et 19 soient divergents et puissent être dirigés chacun vers l'un respectivement des deux conduits de collecteur d'admission d'air correspondants, pour l'injection de carburant dans l'air admis dans ces conduits.

Dans cet injecteur, le premier noyau ou noyau interne 5, parallèle et coaxial au second noyau 6, est rappelé en position de repos (position de fermeture du premier trou calibré 15) par le premier ressort 10, et il est mobile axialement, à l'encontre de ce ressort 10, sur une course axiale définie par le premier entrefer 7.

De manière analogue, le second noyau 6, entourant coaxialement le premier 5, est rappelé en position de repos (position de fermeture étanche du second trou calibré 19) par le second ressort 16, avec une force supérieure à celle exercée sur le noyau central 5 par le premier ressort 10, et le noyau externe 6 est mobile axialement, à l'encontre du second ressort 16, sur une course axiale définie par le second entrefer 8, qui est magnétiquement en parallèle au premier entrefer 7.

A partir de la position de repos, représentée sur la figure unique, et dans laquelle chacun des trous calibrés 15 et 19 est fermé par l'obturateur 13 ou 18 correspondant, l'entrefer 7 ou 8 correspondant étant maximum, l'injecteur est commandé de la manière suivante : le noyau central 5 est déplacé axialement contre la force du ressort de rappel 10 lorsque l'unique enroulement 3 de l'électro-aimant de l'injecteur est alimenté avec un premier seuil de courant I1, correspondant à la saturation magnétique de l'élément de guidage tubulaire 9, par exemple de 3 Ampères pour un réseau électrique de bord du véhicule d'une tension nominale de 12 Volts. Par ce déplacement axial du noyau 5, l'obturateur 13 dégage le premier trou calibré 15, qui est ainsi alimenté en carburant sous pression provenant du canal central 21 du noyau central 5, dans le prolongement du canal central 11 de l'armature 4, et grâce au petit canal radial 22 débouchant latéralement dans le noyau 5, au-delà de l'extrémité de l'élément de guidage 9, donc directement en regard de la base de la partie tronconique 20.

Les tarages des ressorts 10 et 16 ainsi que la réalisation de l'enroulement de commande 3, de l'armature 4, des noyaux 5 et 6 et en particulier des surfaces traversées par le flux magnétique entre les noyaux et l'armature sont réalisés de telle sorte que le noyau externe 6 est déplacé axialement contre la force du second ressort 16 lorsque l'enroulement 3 est alimenté avec un deuxième seuil de courant électrique I2, qui correspond à l'état de saturationde la partie tubulaire du nez 2, et qui est supérieur au premier seuil de courant I1, par exemple d'un facteur deux, c'est-à-dire de l'ordre de 6 Ampères dans cet exemple. Le noyau externe 6 dégage alors le second trou calibré 19, qui est également alimenté en carburant sous pression, de sorte qu'il délivre un second jet de carburant divergent du premier jet sortant du premier trou calibré 15.

Lorsque l'alimentation électrique de l'enroulement 3 est coupée, les deux ressorts 10 et 16 rappellent les noyaux 5 et 6 en position de fermeture des trous calibrés 15 et 19 par respectivement les obturateurs 13 et 18, ce qui interrompt les deux jets.

L'injecteur se retrouve dans la position initiale de la figure unique.

On peut ainsi sélectivement passer de la configuration de repos à la configuration à un seul jet puis à celle à deux jets, en modulant, par des moyens de commande simples, l'intensité du courant d'alimentation de l'unique enroulement 3 de l'injecteur, dont la structure est simple et compacte, et dans lequel les entrefers 7 et 8, magnétiquement en parallèle, restent faibles, même en position de repos, ce qui garanti une bonne efficacité des circuits magnétiques.

On peut également, dans les deux cas de fonctionnement, réduire le courant respectif I1 ou I2 à une valeur respective inférieure, dite "de maintien", susceptible de aintenir le noyau respectif contre sa butée, et permettant ainsi de réduire l'échauffement de l'enroulement.

## Revendications

1. Injecteur de carburant, du type dit "bi-jet", pour l'alimentation d'un moteur à combustion interne, en particulier à au moins deux soupapes d'admission par chambre de combustion du moteur, par injection de carburant sélectivement dans l'un ou chacun de deux conduits de collecteur d'admission d'air par chambre de combustion, par respectivement l'un (15) ou chacun de deux trous calibrés (15, 19) de sortie de jet, d'axes divergents l'un par rapport à l'autre et orientés vers les deux conduits, et ménagés dans un nez (2), tourné vers les deux conduits de collecteur, d'un corps (1) de l'injecteur comprenant également un premier obturateur (13), solidaire en translation d'un premier noyau (5) d'électro-aimant, et rappelé vers une position d'obturation d'un premier trou calibré de sortie (15) par un premier ressort de rappel (10), à l'encontre duquel le premier obturateur (13) est écarté du premier trou calibré de sortie (15) par l'alimentation électrique d'un enroulement (3) de commande de l'électro-aimant, pour délivrer un premier jet de carburant,
caractérisé en ce qu'il comprend de plus un second obturateur (18), solidaire en translation d'un second noyau (6) d'électro-aimant, les deux noyaux (5, 6) étant disposés de sorte qu'ils sont parallèles et définissent avec l'armature (4) de l'électro-aimant deux entrefers (7, 8) variables parallèles, le second obturateur (18) étant rappelé vers une position d'obturation du second trou calibré de sortie (19) par un second ressort de rappel (16), à l'encontre duquel le second obturateur (18) est écarté du second trou calibré de sortie (19), pour délivrer un second jet de carburant, par l'alimentation électrique dudit enroulement (3) de commande avec un second niveau de courant (I2), supérieur à un premier niveau de courant (I1) nécessaire pour commander le déplacement du premier obturateur (13) et du premier noyau (5) contre le premier ressort de rappel (10).

2. Injecteur selon la revendication 1, caractérisé en ce que les deux noyaux (5, 6) sont coaxiaux avec l'unique enroulement (3) de commande cylindrique, et l'un au moins (6) des noyaux est tubulaire et entoure l'autre (5).

3. Injecteur selon la revendication 2, caractérisé en ce que les deux noyaux (5, 6) sont tubulaires, et le noyau central (5) présente un canal central (21) d'alimentation en carburant de l'un au moins des deux trous calibrés (15, 19) de sortie et/ou de logement au moins partiel d'un ressort hélicoïdal de rappel (10) correspondant.

4. Injecteur selon l'une quelconque des revendications 1 à 3, caractérisé en ce que les deux noyaux (5, 6) sont séparés l'un de l'autre par un élément (9) de guidage axial en un matériau magnétique ancré dans une armature (4) de l'électro-aimant, et de perméabilité et/ou de section telles que l'élément de guidage (9) soit magnétiquement saturé pour la valeur du premier seuil de courant (I1) d'alimentation de l'enroulement (3).

5. Injecteur selon la revendication 4 telle que rattachée à la revendication 3, caractérisé en ce que l'élément de guidage (9) est également tubulaire et coaxial, et le ressort de rappel (16) du noyau tubulaire externe (6) est hélicoïdal et au moins partiellement logé dans une chambre annulaire délimitée entre ledit élément de guidage (9) et ledit noyau externe (6).

6. Injecteur selon l'une quelconque des revendications 1 à 5, caractérisé en ce que l'un (15) au moins des deux trous calibrés de sortie est ménagé dans une pastille plane (14) et coopère avec un obturateur plan (13), la pastille (14) et l'obturateur (13) plans étant sensiblement perpendiculaires à l'axe (X-X) de l'enroulement (3) de commande.

7. Injecteur selon l'une quelconque des revendications 1 à 6, caractérisé en ce que l'un (19) au moins des deux trous calibrés de sortie est ménagé dans une pastille tronconique (20) et coopère avec un obturateur (18) également tronconique et coaxial.

8. Injecteur selon l'une quelconque des revendications 1 à 7, caractérisé en ce que chaque obturateur (13, 18) est d'une seule pièce avec le noyau (5, 6) dont il est solidaire en translation, à l'extrémité de ce noyau (5, 6) du côté opposé à l'armature (4) de l'électro-aimant.

9. Injecteur selon l'une quelconque des revendications 1 à 8, caractérisé en ce que le premier noyau (5), central, loge son ressort de rappel (10), et est solidaire d'un obturateur plan (13) coopérant avec le premier trou calibré (15) ménagé dans une pastille plane (14), à l'extrémité d'un embout du nez (2) de l'injecteur, et est entouré du second noyau (6) dont une extrémité tronconique constitue le second obturateur (18), coopérant avec le second trou calibré de sortie (19) ménagé dans une partie tronconique (20) de l'embout du nez (2) d'injecteur.

10. Injecteur selon l'une quelconque des revendications 1 à 9, caractérisé en ce que l'unique enroulement (3) de l'électro-aimant, l'armature (4) de l'électro-aimant, les surfaces d'échanges magnétiques avec les noyaux (5, 6) et l'élément de guidage (9) et les ressorts de rappel (10, 16) sont réalisés de sorte que le second niveau (I2) du courant de commande, suffisant pour commander le déplacement du second obturateur (18) et du second noyau (6) à l'encontre du second ressort de rappel (16), après déplacement du premier obturateur (13) et du premier noyau (5) à l'encontre du premier ressort de rappel (10) provoqué par le passage dans l'enroulement (3) de commande du premier niveau (I1) de courant, est sensiblement le double de ce premier niveau de courant (I1).

## Patentansprüche

1. Doppelstrahlkraftstoffeinspritzdüse zur Speisung eines Motors mit interner Verbrennung, insbesondere mit wenigstens zwei Einlaßventilen pro Verbrennungskammer des Motors, durch Kraftstoffeinspritzung selektiv in die eine oder jede der beiden Lufteinlaßsammelleitungen pro Verbrennungskammer, durch jeweils die eine (15) oder jede der beiden Kalibrierbohrungen (15,19) für den Austrittsstrahl, die gegeneinander divergente Achsen aufweisen und gegen die beiden Leitungen gerichtet und in einer Nase (2) ausgespart sind, die gegen die beiden Sammelleitungen gerichtet ist, von einem Einspritzdüsenkörper (1), der außerdem einen ersten Verschluß (13) aufweist, der in Translation fest mit einem ersten Elektromagnetkern (5) ist und gegen eine Verschlußposition einer ersten Ausgangskalibrierbohrung (15) durch eine erste Rückstellfeder (10) gehalten ist, wohingegen der erste Verschluß (13) von der ersten Ausgangskalibrierbohrung (15) durch elektrische Speisung einer Steuerwicklung (3) des Elektromagneten beiseite geschoben wird, um einen ersten Kraftstoffstrahl zu liefern,
dadurch gekennzeichnet,
daß sie außerdem einen zweiten Verschluß (18) aufweist, der in Translation fest mit einem zweiten Kern (6) eines Elektromagneten ist, wobei die beiden Kerne (5,6) derart angeordnet sind, daß sie parallel sind und mit der Armatur (4) des Elektromagneten zwei variable parallele Eisenspalte (7,8) begrenzen, wobei der zweite Verschluß (18) gegen eine Verschlußposition der zweiten Ausgangskalibrierbohrung (19) durch eine zweite Rückstellfeder (16) gehalten wird, wohingegen der zweite Verschluß (18) von der zweiten Ausgangskalibrierbohrung (19) beiseite geschoben wird, um einen zweiten Kraftstoffstrahl zu liefern, durch elektrische Speisung der Steuerwicklung (3) mit einem zweiten Stromniveau (I2), das oberhalb eines ersten Stromniveaus (I1) ist, das notwendig ist, um die Verschiebung des ersten Verschlusses (13) und des ersten Kerns (5) gegen die erste Rückstellfeder (10) zu steuern.

2. Einspritzdüse nach Anspruch 1,
dadurch gekennzeichnet,
daß die beiden Kerne (5,6) koaxial mit der einzigen zylindrischen Steuerwicklung (3) sind und daß wenigstens einer (6) der Kerne rohrförmig ist und den anderen (5) umgibt.

3. Einspritzdüse nach Anspruch 2,
dadurch gekennzeichnet,
daß die beiden Kerne (5,6) rohrförmig sind und daß der zentrale Kern (5) einen zentralen Kanal (21) zur Kraftstoffspeisung der wenigstens einen der beiden Ausgangskalibrierbohrungen (15,19) und/oder der wenigstens bereichsweisen Aufnahme einer entsprechenden spiralförmigen Rückstellfeder (10) aufweist.

4. Einspritzdüse nach irgendeinem der Ansprüche 1 bis 3,
dadurch gekennzeichnet,
daß die beiden Kerne (5,6) gegeneinander durch ein axiales Führungselement aus einem magnetischen Material getrennt sind, das in einer Armatur (4) des Elektromagneten verankert ist und eine Permeabilität und/oder einen Querschnitt aufweist, derart, daß das Führungselement (9) für den ersten Stromschwellwert (I1) der Speisung der Wicklung (3) magnetisch gesättigt wird.

5. Einspritzdüse nach Anspruch 4 in seiner Rückbeziehung auf den Anspruch 3,
dadurch gekennzeichnet,
daß das Führungselement (9) außerdem rohrförmig und koaxial und daß die Rückstellfeder (16) des äußeren rohrförmigen Kerns (6) spiralförmig ist und wenigstens teilweise in einer ringförmigen Kammer aufgenommen ist, die zwischen dem Führungselement (9) und dem externen Kern (6) begrenzt wird.

6. Einspritzdüse nach irgendeinem der Ansprüche 1 bis 5,
dadurch gekennzeichnet,
daß wenigstens eine (15) der beiden Ausgangskalibrierbohrungen in einer ebenen Platte ausgespart ist und mit einem ebenen Verschluß (13) zusammenwirkt, wobei die ebene Platte (14) und der ebene Verschluß (13) etwa rechtwinklig zur Achse (X-X) der Steuerwicklung (3) sind.

7. Einspritzdüse nach irgendeinem der Ansprüche 1 bis 6,
dadurch gekennzeichnet,
daß wenigstens eine (19) der beiden Ausgangskalibrierbohrungen in einer kegelstumpfartigen Platte (20) ausgespart ist und mit einem Verschluß (18) zusammenwirkt, der ebenfalls kegelstumpfartig und koaxial ist.

8. Einspritzdüse nach irgendeinem der Ansprüche 1 bis 7,
dadurch gekennzeichnet,
daß jeder Verschluß (13,18) aus einem einzigen Stück mit dem Kern (5,6) ist, mit dem er fest in Translation ist, am Ende dieses Kerns (5,6) an der gegenüberliegenden Seite der Armatur (4) des Elektromagneten.

9. Einspritzdüse nach irgendeinem der Ansprüche 1 bis 8,
dadurch gekennzeichnet,
daß der zentrale erste Kern (5) seine Rückstellfeder (10) aufnimmt und fest mit einem ebenen Verschluß (13) ist, der mit der ersten Kalibrierbohrung (15) zusammenwirkt, die in einer ebenen Platte (14) ausgespart ist, am Ende eines Vorsprunges der Nase (2) der Einspritzdüse, und von dem zweiten Kern (6) umgeben ist, dessen kegelstumpfartiges Ende den zweiten Verschluß (18) bildet und mit der zweiten Ausgangskalibrierbohrung (19) zusammenwirkt, die in einem kegelstumpfartigen Teil (20) des Vorsprungs der Nase (2) der Einspritzdüse ausgespart ist.

10. Einspritzdüse nach irgendeinem der Ansprüche 1 bis 9,
dadurch gekennzeichnet,
daß die einzige Wicklung (3) des Elektromagneten, die Armatur (4) des Elektromagneten, die magnetischen Austauschoberflächen mit den Kernen (5,6) und das Führungselement (9) und die Rückstellfedern (10,16) derart verwirklicht sind, daß das zweite Niveau (I2) des Steuerstromes ausreicht, um die Verschiebung des zweiten Verschlusses (18) und des zweiten Kerns (6) gegenüber der zweiten Rückstellfeder (16) zu steuern, nach der Verschiebung des ersten Verschlusses (13) und des ersten Kerns (15) gegenüber der ersten Rückstellfeder (10), die hervorgerufen wird durch den Durchtritt eines Stromes mit dem ersten Niveau (I1) durch die Steuerwicklung (3), wobei das zweite Niveau etwa doppelt so groß wie das erste Niveau des Stroms (I1) ist.

## Claims

1. Fuel injection nozzle, of the so-called "dual-jet" type, for feeding an internal combustion engine, more particularly with at least two inlet valves per combustion engine chamber, through selective fuel injection in one or each of two air inlet collecting pipes per combustion chamber, through respectively one (15) or each of two calibrated jet outlet holes (15,19), with axes diverging relative to each other and aligned towards the two pipes, of an provided in a nosepiece (2), facing towards the two collecting pipes, an injector body (1) also comprising a first stopper (13), integral in translation with a first electro-magnetic core (5), and drawn back towards a position blocking a first calibrated outlet hole (15) by a first return spring (10) against which the first stopper (13) is spaced from the first calibrated outlet hole (15) through the electric supply of a control winding (3) of the electromagnet in order to issue a first fuel jet,
characterised in that it comprises moreover a second stopper (18) integral in translation with a second electromagnetic core (6), the two cores (5,6) being arranged so that they are parallel and define with the electromagnetic armature (4) two variable parallel gaps (7,8), the second stopper (18) being drawn back towards a position blocking the second calibrated outlet hole (19) by a second return spring (16), against which the second stopper (18) is spaced from the second calibrated outlet hole (19), in order to deliver a second fuel jet, through the electric supply of the said control winding (3) with a second current level (12), higher than a first current level (I1) necessary for controlling the displacement of the first stopper (13) and of the first core (5) against the first return spring (10).

2. Injection nozzle according to claim 1 characterised in that the two cores (5,6) are coaxial with the single cylindrical control winding (3), and at least one (6) of the cores is tubular and encloses the other (5).

3. Injection nozzle according to claim 2, characterised in that the two cores (5 6) are tubular and the central core (5) has a central fuel supply channel (21 for at least one of the two calibrated outlet holes (15,19) and/or housing at least partially a corresponding helicoidal return spring (10).

4. Injection nozzle according to any of claims 1 to 3 characterised in that the two cores (5,6) are separated from each other by an axial guide element (9) in a magnetic material anchored in an electro magnetic armature (4), and permeable and/or having a section so that the guide element (9) is magnetically saturated for the value of the first threshold of supply current (I1) of the winding (3).

5. Injection nozzle according to claim 4 as linked with claim 3, characterised in that the guide element (9) is likewise tubular and coaxial and the return spring (16) of the outer tubular core (6) is helicoidal and housed at least partially in an annular chamber defined between the said guide element (9) and the said outer core (6).

6. Injection nozzle according to any of claims 1 to 5 characterised in that at least one (15) of the two calibrated outlet holes is provided in a flat disc (14) and interacts with a flat stopper (13), the flat disc (14) and the stopper (1 3) being substantially perpendicular to the axis (X-X) of the control winding (3).

7. Injection nozzle according to any of claims 1 to 6 characterised in that at least one (19) of the calibrated outlet holes is provided in a truncated disc (20) and interacts with a similarly truncated coaxial stopper (18).

8. Injection nozzle according to any of claims 1 to 7 characterised in that each stopper (13,18) is a single part with the core (5,6) with which it is integral in translation, at the end of this core (5,6) on the side opposite the electromagnetic armature (4).

9. Injection nozzle according to any of claims 1 to 8 characterised in that the first core (5), the central core, houses its return spring (10), and is integral with a flat stopper (13) interacting with the first calibrated hole (15) provided in a flat disc (14), at the end of the nozzle of the nosepiece (2) of the injector and is enclosed by the second core (6) whose truncated end forms the second stopper (18), interacting with the second calibrated outlet hole (19) provided in a truncated part (20) of the nozzle of the nosepiece (2) of the injector.

10. Injection nozzle according to any of claims 1 to 9 characterised in that the single winding (3) of the electromagnet, the armature (4) of the electromagnet, the magnetic exchange surfaces with the cores (5,6) and the guide element (9) and the return springs (10,16) are formed so that the second level (12) of the control current, sufficient to control the displacement of the second stopper (18) and the second core (6) against the second return spring (16), after displacement of the first stopper (13) and first core (5) against the first return spring (10) caused by the passage in the control winding (3) of the first level (I1) of current, is substantially twice this first level of current (I1).
